# EUROPÄISCHE PATENTSCHRIFT

(11) **EP 0 621 615 B1**
(45) Veröffentlichungstag und Bekanntmachung des Hinweises auf die Patenterteilung: **12.02.1997**
(21) Anmeldenummer: 94105111.2
(22) Anmeldetag: 31.03.1994
(51) Int. Cl.: H01H 9/46

(54) **Niederspannungsschalter**
Low voltage circuit breaker
Disjoncteur basse tension

(30) Priorität: 21.04.1993 IT MI930789
(43) Veröffentlichungstag der Anmeldung: 26.10.1994
(73) Patentinhaber: ABB SACE SPA, I-24100 Bergamo (IT)
(72) Erfinder: Perdoncin, Francesco, I-24020 Villa di Serio (IT)
(74) Vertreter: Kaiser, Helmut, Dr.

(56) Entgegenhaltungen:
- EP-A- 0 395 326
- EP-A- 0 496 478
- DE-A- 3 729 504
- DE-A- 3 818 864
- DE-B- 1 765 051
- US-A- 2 467 937
- US-A- 4 409 444
- US-A- 4 970 481

## Beschreibung

Bei der Erfindung wird ausgegangen von einem Niederspannungsschalter nach dem Oberbegriff von Patentanspruch 1.

Ein Schalter der eingangs genannten Art mit einem feststehenden und einem beweglichen Kontakt ist aus US 2,467,937 A bekannt. Bei diesem Schalter ist die Stromzuführung 4 für den fest-stehenden Kontakt 13 U-förmig erweitert und sind die beiden Schenkel 11 des U an ihren freien Enden durch ein Joch 12 überbrückt. Am Joch ist ein Lichtbogenhorn 9 mit zwei zueinander unter einem Winkel angeordneten plattenförmigen Abschnitten angebracht. Der an das Joch anschliessende und gegenüber dem U geneigt angeordnete erste Abschnitt trägt den feststehenden Kontakt 13. Der an den ersten anschliessende zweite Abschnitt ist parallel zum U angeordnet und dient der Führung eines Fusspunkts eines Schaltlichtbogens. Zwischen dem U und dem Lichtbogenhorn 9 ist eine Platte 17 aus gasabgebendem Isolierstoff angeordnet.

Bei einem Schaltvorgang bewirkt die Ausbildung der Stromzuführung 4 zusammen mit Magnetelementen 22 und 29 ein Auswandern des Schaltlichtbogens vom feststehenden Kontakt 13 auf das Lichtbogenhorn 9, wodurch das Löschen des Schaltlichtbogens erleichtert wird. Unterstützt wird das Auswandern hierbei durch Gas, welches bei der Einwirkung des Lichtbogens vom Isolierstoff abgeben wird. Da der Isolierstoff auf der vom Fusspunkt des Schaltlichtbogens abgewandten Seite des feststehenden Kontakts 13 bzw. des Lichtbogenhorns 9 angeordnet ist, ist die vom Schaltlichtbogen im Bereich des feststehenden Kontakts 13 hervorgerufene Gasbildung schwach und beeinflusst das Schaltvermögen des Schalters nur geringfügig.

Ein weiterer Niederspannungsschalter mit einem löschgasabgebenden Isolierstoff ist in DE 37 29 504 Al beschrieben. Dieser Schalter weist einen fest-stehenden Kontakt mit einer U-förmig gebogenen Stromzuführung auf, deren ein feststehendes Kontaktelement tragendes und in eine Lichtbogenlöschkammer geführtes Ende ein an ein Löschblechpaket erstrecktes Verlängerungsstück zur Aufnahme eines Fusspunktes eines Schaltlichtbogens aufweist. Die Stromzuführung ist teilweise mit Isoliermaterial abgedeckt. Hierdurch wird erreicht, dass der Schaltlichtbogen auf dem Verlängerungsstück leichter läuft und zugleich schneller gelöscht wird.

Der Erfindung, wie sie in Patentanspruch 1 definiert ist, liegt die Aufgabe zugrunde, bei einem Schalter der eingangs genannten Art die Schaltleistung zu erhöhen.

Der erfindungsgemässe Schalter zeichnet sich bei hoher Schaltleistung durch einen geringen Kontaktabbrand und einen geringen Verschleiss der Löschkammer aus. Dies wird dadurch erreicht, dass aus dem Isolierteil unter Lichtbogeneinwirkung austretendes Löschgas gezielt in Richtung des Löschblechpakets strömt, und dass der am feststehenden Kontakt wurzelnde Fusspunkt des Schaltlichtbogens durch diese Gasströmung und durch die Kraft des magnetischen Feldes des abzuschaltenden Stroms besonders rasch in das Löschblechpaket geführt wird.

Aufgrund der raschen Verschiebung des Lichtbogenfusspunktes und wegen des schnellen Wachstums des Lichtbogens können besonders grosse Ströme unterbrochen werden. Da das zur magnetischen Beblasung des Schaltlichtbogens verwendete Magnetfeld zum überwiegenden Teil in Windungsabschnitten der Stromzuführung des feststehenden Kontakts gebildet wird, welche quer zur Bewegungsrichtung des beweglichen Kontakts angeordnet sind, können bei vorgegebenen äusseren Abmessungen des Schalters das Volumen der Lichtbogenlöschkammer und der Hub des beweglichen Kontakts um bis zu 50 % zu erhöht werden.

Nachfolgend wird ein bevorzugtes Ausführungsbeispiel der Erfindung anhand von Zeichnungen näher beschrieben. Hierbei zeigt:
- Fig.1: eine Aufsicht auf einen Teil eines Pols eines erfindungsgemäss ausgeführten Schalters, welcher längs der Bewegungsrichtung eines beweglichen seiner Kontakte geschnitten ist,
- Fig.2: eine Seitenansicht eines feststehenden der Kontakte des Schalters gemäss Fig.1 von links, und
- Fig.3: in perspektivischer Ansicht den feststehenden Kontakt gemäss Fig.2 und ein damit zusammenwirkendes Isolierteil vor dem Zusammenbau des Schalters.

Der in Fig.1 dargestellte mehrpolige Schalter weist ein Gehäuse 1 aus Isolierstoff auf. Das Gehäuse 1 umfasst - getrennt für jeden Pol - einen überwiegend plattenförmig ausgebildeten, feststehenden Kontakt 2 sowie einen um eine feststehende Achse 4 schwenkbaren und mit einem flexiblen Stromanschluss verbundenen beweglichen Kontakt 3. Beide Kontakte 2, 3 sind in eine ein Löschblechpaket 6 enthaltende Lichtbogenlöschkammer 5 geführt. Eine im Gehäuse 1 vorgesehene Aussparung 23 ermöglicht eine Schwenkbewegung des beweglichen Kontakts 3. Um möglichst wenig Gas aus der Lichtbogenlöschkammer 5 bei einem Schaltvorgang entweichen zu lassen, wird die Grösse der Aussparung 23 mit Vorteil so gewählt, dass sie kaum grösser ist als die Dicke des beweglichen Kontakts 3.

Der aus den Figuren 2 und 3 genauer ersichtliche feststehende Kontakt 2 weist eine Stromzuführung auf mit einer Öffnung 10, welche von zwei parallel zueinander erstreckten und gleich gross bemessenen Schenkeln 11 sowie einem Joch 12 begrenzt ist. Der zugeführte Strom I wird an der Öffnung 10 aufgeteilt. Durch jeden Schenkel 11 fliesst so der halbe Strom I/2. Die beiden Ströme I/2 werden im Joch 12 wieder zusammengeführt. Das Joch 12 setzt sich in einer gegenüber dem plattenförmigen feststehenden Kontakt geringfügig - typischerweise um ca. 10 bis 30° - geneigten und in die Lichtbogenlöschkammer 5 gerichteten Kontaktzunge 13 fort.

Auf diese Weise verlaufen die Ströme in den Schenkeln 11 und in der Kontaktzunge 13 praktisch in entgegengesetzten (durch Pfeile angezeigten) Richtungen. Durch die Öffnung 10 entstehen zwei Windungen in der Stromzuführung des feststehenden Kontakts 2. Das von dem in diesen Windungen fliessenden Strom I/2 erzeugte Magnetfeld wirkt auf ein lichtbogenlöschkammerseitig an der Kontaktzunge 13 in elektrisch leitender Weise, etwa durch Nieten und/oder Löten, angeschlossenes Verlängerungsstück 14, das die Kontaktzunge 13 in Richtung des Löschblechpakets 6 verlängert und zusammen mit der Kontaktzunge 13 ein plattenförmiges Leiterstück bildet. Das Verlängerungsstück 14 ist am Ansatz der Kontaktzunge 13 am Joch 12 als Kontaktelement 7 ausgebildet. Dieses Kontaktelement 7 kontaktiert in der Einschaltstellung des Schalters ein nicht bezeichnetes Kontaktelement des beweglichen Kontakts 3.

Ein Isolierteil 15 aus einem bei Lichtbogeneinwirkung löschgasabgebendem Material, wie vorzugsweise Polytetrafluoräthylen, Polyamid oder Polyoxymethylen, bildet eine die Stromzuführung des feststehenden Kontaktes 2 gegenüber der thermischen Wirkung eines Schaltlichtbogens abschirmende Seitenwand der Lichtbogenlöschkammer 5. Das Isolierteil 15 weist eine Öffnung 16 auf, durch die das von der Kontaktzunge 13 und dem Verlängerungsstück 14 gebildete Leiterstück hindurchgeführt ist. Die seitlichen Begrenzungsflächen der Öffnung 16 liegen auf den schmalen Seitenflächen der Kontaktzunge 13 auf und erschweren so den Durchgang von Gas aus der Lichtbogenlöschkammer 5.

Lichtbogenlöschkammerseitig weist das Isolierteil 15 zwei keilförmige Nasen 18 auf. Die Spitzen 19 der Nasen 18 setzen im Bereich des Kontaktelementes 7 an. Ein an die Spitze 19 jeder Nase 18 ansetzender Abschnitt 20 des Nasenrückens steigt mit einem der Neigung der Kontaktzunge 13 entsprechenden Winkel an. Oberhalb des Kontaktelements 7 im Endabschnitt des Verlängerungsstücks 14 weist der Nasenrücken einen parallel zum plattenförmigen Teil des feststehenden Kontakts 2 ausgebildeten Abschnitt auf, welcher sich nach oben hin von dem durch die Öffnung 16 geführten Teil des Verlängerungsstücks 14 zunehmend entfernt. Die beiden Abschnitte 20 der Nasen 18 und ein die beiden Nasen an ihren Spitzen 19 verbindendes Teil 17 des Isolierteils 15 überragen das Kontaktelement 7 und einen an das Kontaktelement 7 anschliessenden Abschnitt des Verlängerungsstücks 14 beträchtlich und bilden so eine nutförmige Vertiefung 21, deren Grund vom Kontaktelement 7 und dem daran anschliessenden Abschnitt des Verlängerungsstücks 14 gebildet ist Fig.1).

Die Funktionsweise des erfindungsgemässen Schalters ist nun wie folgt:
Im Einschaltzustand fliesst der Strom I in einem Strompfad, welcher von der Stromzuführung des feststehenden Kontakts 2 mit den beiden Schenkein 11 und der Kontaktzunge 13 über das Kontaktelement 7 und den beweglichen Kontakt 3 zum flexiblen Stromanschluss des beweglichen Kontakts führt. Hierbei teilt sich der Strom I an der Öffnung 10 in den beiden U-förmig ansetzenden Schenkein 11 in zwei parallel zueinander fliessende Ströme halber Grösse I/2 auf. Im Joch 12 werden die beiden Ströme I/2 wieder zusammengeführt und in der Kontaktzunge 13 als Strom -I mit praktisch umgekehrtem Richtungsinn gegenüber dem im plattenförmigen Teil der Stromzuführung verlaufenden Strom I zum Kontaktelement 7 geführt. Jeder der beiden Schenkel 11 ist jeweils Teil einer von zwei in der Stromzuführung zum Kontaktelement 7 vorgesehenen Windungen, in den auch die Kontaktzunge 13 enthalten ist. Die Kontaktzunge 13 mit dem Kontaktelement 7 und der bewegliche Kontakt 3 bilden in diesem Strompfad eine sich nach oben erstreckende Schlaufe.

Beim Ausschalten wird der bewegliche Kontakt 3 nach rechts in die in Fig.1 angegebene Lage geschwenkt und bildet sich ein auf dem Kontaktelement 7 und dem nicht dargestellten Kontaktelement des beweglichen Kontakts 3 fussender Lichtbogen. Die Schwenkbewegung wird hierbei unterstützt durch das magnetische Feld des abzuschaltenden Stroms, welches die von der Kontaktzunge 13, dem Lichtbogen und dem beweglichen Kontakt 3 gebildete Schlaufe aufweitet und dabei den beweglichen Kontakt 3 nach rechts führt. Zugleich treibt das magnetische Feld des in der Schlaufe fliessenden Stroms den Lichtbogen an das Löschblechpaket 6.

Der auf dem Kontaktelement 7 brennende Fusspunkt des Lichtbogens heizt zugleich das umgebende Material des Isolierteils 15 im Bereich der Nasen 18 und des Verbindungsteils 17 kräftig auf, wodurch dieses Material Löschgas abgibt. Da der Fusspunkt und ein an dem Fusspunkt ansetzender Teil des Lichtbogens praktisch von Isoliermaterial umgeben sind, gibt der Lichtbogen einen grossen Teil seiner Energie an das Isoliermaterial ab. Es werden so bereits bei kleinen Strömen verhältnismässig grosse Mengen an Löschgas aus dem Isolierteil 15 gebildet. Gleichzeitig ist sichergestellt, dass dieses Löschgas eine auf das Löschblechpaket 6 gerichtete Vorzugsströmung aufweist, welche den auf dem Kontaktelement 7 wurzelnden Fusspunkt des Lichtbogens in das Verlängerungsstück 14 treibt.

Eine dritte Kraft auf den Lichtbogen übt das magnetische Feld des durch die beiden in der Stromzuführung des feststehenden Kontaktes 2 vorgesehenen Windungen fliessenden Stroms aus. Dieses Feld unterstützt den Löschgasstrom bei der Verschiebung des Lichtbogenfusspunktes vom Kontaktelement 7 auf das Verlängerungsstück 14. Durch die gemeinsame Wirkung dieser Kräfte wird der Lichtbogen sehr rasch und sicher in das Löschblechpaket 6 geführt und dort gelöscht. Hierbei sorgt das aus dem Isolierteil 15 ausgegaste Löschgas dafür, dass die von den Löschblechen begrenzten Löschstrecken frei von ionisierten Teilchen sind, so dass sich die Löschstrecken sehr rasch dielektrisch verfestigen und selbst beim Schalten starker Ströme im kA-Bereich unerwünschte Rückzündungen entfallen. Von besonderem Vorteil ist es hierbei zugleich, dass Kontaktabbrand und Verschleiss der Lichtbogenlöschkammer 6 drastisch reduziert werden.

### Bezugszeichenliste

- 1: Gehäuse
- 2: feststehender Kontakt
- 3: beweglicher Kontakt
- 4: Achse
- 5: Lichtbogenlöschkammer
- 6: Löschblechpaket
- 7: Kontaktelement
- 10: Öffnung
- 11: Schenkel
- 12: Joch
- 13: Kontakt zunge
- 14: Verlängerungsstück
- 15: Isolierteil
- 16: Öffnung
- 17: Verbindungsteil
- 18: Nasen
- 19: Spitzen
- 20: Abschnitte
- 21: Vertiefung
- 23: Aussparung
- I: Strom

## Patentansprüche

1. Niederspannungsschalter mit einem feststehenden (2) und einem beweglichen Kontakt (3) und mit einer die beiden Kontakte sowie ein Löschblechpaket (6) aufnehmenden Lichtbogenlöschkammer (5), bei dem ein plattenförmig ausgebildeter Abschnitt einer Stromzuführung des feststehenden Kontakts (2) U-förmig erweitert ist, die beiden Schenkel (11) des U an ihren freien Enden durch ein Joch (12) überbrückt sind, und am Joch (12) ein Leiterstück angebracht ist, das von einer Kontaktzunge (13) des feststehenden Kontakts (2) und einem daran befestigten Verlängerungsstück (14) gebildet ist, welches Leiterstück gegenüber dem plattenförmigen Abschnitt der Stromzuführung in Richtung des Löschblechpakets (6) geneigt ist und das mit einem Isolierteil (15) aus einem unter Lichtbogeneinwirkung löschgasabgebenden Material zusammenwirkt, welches den plattenförmigen Abschnitt der Stromzuführung des feststehenden Kontakts (2) gegenüber der Lichtbogenlöschkammer (5) abschirmt, dadurch gekennzeichnet, dass das Leiterstück plattenförmig ausgebildet ist, dass das Verlängerungsstück (14) in Richtung des Löschblechpakets (6) erstreckt ist, dass das Isolierteil (15) mit einer rechteckig ausgebildeten und seitliche Begrenzungsflächen aufweisenden Öffnung (16) versehen ist, durch welche das plattenförmige Leiterstück derart geführt ist, dass die seitlichen Begrenzungsflächen auf schmalen Seitenflächen der Kontaktzunge (13) aufliegen, und dass das Isolierteil (15) und der feststehende Kontakt (2) löschkammerseitig eine nutenförmige Vertiefung bilden, in deren Grund ein mit dem beweglichen Kontakt (3) in der Einschaltstellung des Schalters zusammenwirkendes Kontaktelement (7) des feststehenden Kontakts (2) angeordnet ist.

2. Schalter nach Anspruch 1, dadurch gekennzeichnet, dass die Vertiefung seitlich von zwei Nasen (18) des Isolierteils (15) begrenzt ist, die in Richtung des Löschblechpakets (5) erstreckt sind und jeweils einen ersten Abschnitt (20) mit einem parallel zu dem Verlängerungsstück (14) angeordneten Nasenrücken aufweisen.

3. Schalter nach Anspruch 2, dadurch gekennzeichnet, dass die Nasen (18) jeweils einen an den ersten (20) anschliessenden zweiten Abschnitt aufweisen, welcher parallel zum plattenförmigen Abschnitt der Stromzuführung des feststehenden Kontakts (2) erstreckt ist und in dessen Bereich das Verlängerungsstück (14) aus dem Isolierteil (15) herausgeführt ist.

## Claims

1. Low-voltage switch having a stationary contact (2) and a moving contact (3) and having an arc extinguishing chamber (5) which accommodates the two contacts as well as an arc splitter stack (6), and in the case of which a section, which is constructed in the form of a plate, of a power supply lead of the stationary contact (2) is widened in a U-shape, the two limbs (11) of the U are bridged by a yoke (12) at their free ends, and a conductor element is fitted on the yoke (12), which conductor element is formed by a contact tongue (13) of the stationary contact (2) and by an elongation element (14) fastened thereto, is inclined in the direction of the arc splitter stack (6) with respect to the plate-shaped section of the power supply lead, interacts with an insulating part (15) which is made of a material which emits extinguishing gas under the influence of an arc, and shields the plate-shaped section of the power supply lead of the stationary contact (2) with respect to the arc extinguishing chamber (5), characterized in that the conductor element is constructed in the form of a plate, in that the elongation element (14) is extended in the direction of the arc splitter stack (6), in that the insulating part (15) is provided with an opening (16) which is of rectangular construction and has lateral boundary surfaces, through which opening the plate-shaped conductor element is guided in such a manner that the lateral boundary surfaces rest on narrow side surfaces of the contact tongue (13), and in that the insulating part (15) and the stationary contact (2) form on the extinguishing chamber side a groove-shaped depression in whose base a contact element (7) of the stationary contact (2), which contact element interacts with the moving contact (3) in the switched-on position of the switch, is arranged.

2. Switch according to Claim 1, characterized in that the depression is bounded laterally by two tabs (18) of the insulating part (15), which are extended in the direction of the arc splitter stack (5) and each have a first section (20) with a tab rear which is arranged parallel to the elongation element (14).

3. Switch according to Claim 2, characterized in that the tabs (18) each have a second section, which is connected to the first section (20), is extended parallel to the plate-shaped section of the power supply lead of the stationary contact (2) and in whose region the elongation element (14) is guided out of the insulating part (15).

## Revendications

1. Disjoncteur basse tension muni d'un contact fixe (2) et d'un contact mobile (3) et d'une chambre d'extinction (5) de l'arc électrique logeant les deux contacts ainsi qu'un paquet de tôles d'extinction (6), avec laquelle une section en forme de plaque d'une arrivée de courant du contact fixe (2) est étendue en forme de U, les deux extrémités libres des deux branches (11) du U sont court-circuitées par une traverse (12) et une pièce conductrice est montée sur la traverse (12), laquelle pièce conductrice est formée par une languette de contact (13) du contact fixe (2) et d'une pièce de prolongation (14) fixée sur celle-ci, laquelle pièce conductrice est inclinée par rapport à la section en forme de plaque de l'arrivée de courant dans le sens du paquet de tôles d'extinction (6) et agit conjointement avec une pièce isolante (15) en un matériau émettant du gaz d'extinction sous l'effet de l'arc électrique, laquelle pièce isolante protège la section en forme de plaque de l'arrivée de courant du contact fixe (2) par rapport à la chambre d'extinction (5) de l'arc électrique, caractérisé par le fait que la pièce isolante est réalisée en forme de plaque, que la pièce de prolongation (14) s'étend en direction du paquet de tôles d'extinction (6), que la pièce isolante (15) est munie d'un orifice (16) rectangulaire et présentant des surfaces de délimitation latérales, orifice au travers duquel la pièce conductrice en forme de plaque est guidée de telle façon que les surfaces de délimitation reposent sur les minces surfaces latérales de la languette de contact (13), et que la pièce isolante (15) et le contact fixe (2) forment un enfoncement en forme de rainure du côté de la chambre d'extinction dans le fond duquel est disposé un élément de contact (7) du contact fixe (2) agissant conjointement avec le contact mobile (3) en position enclenchée du disjoncteur.

2. Disjoncteur selon la revendication 1, caractérisé par le fait que l'enfoncement est délimité latéralement par deux mentonnets (18) de la pièce isolante (15), lesquels s'étendent en direction du paquet de tôles d'extinction (6) et présentent à chaque fois une première section (20) avec un dos de mentonnet disposé parallèlement à la pièce de prolongation (14).

3. Disjoncteur selon la revendication 2, caractérisé par le fait que les mentonnets (18) présentent à chaque fois une deuxième section rattachée à la première (20), laquelle s'étend parallèlement à la section en forme de plaque de l'arrivée de courant du contact fixe (2) et dans la zone de laquelle la pièce de prolongation (14) dépasse de la pièce isolante (15).
